# FASCICULE DE BREVET EUROPEEN

(11) **EP 2 589 317 B1**
(45) Date de publication et mention de la délivrance du brevet: **28.05.2014**
(21) Numéro de dépôt: 12191133.3
(22) Date de dépôt: 02.11.2012
(51) Int. Cl.: A47D 5/00, A47D 15/00

(54) **Dispositif de sécurité**
Sicherheitsvorrichtung
Safety device

(30) Priorité: 04.11.2011 BE 201100643
(43) Date de publication de la demande: 08.05.2013
(73) Titulaire: Maus & Co., 1130 Haeren (BE)
(72) Inventeur: Maus, Nicolas, 1970 Wezembeek-Oppem (BE); Ricaille, Laurence, 1640 Rhode-Saint-Genèse (BE)
(74) Mandataire: Coulon, Ludivine

(56) Documents cités:
- EP-A2- 1 208 831
- WO-A1-2006/008608
- FR-A1- 2 483 774
- US-A- 2 175 614
- US-A- 3 663 055
- US-A- 4 192 296

## Description

La présente invention concerne un dispositif de sécurité pour enfant comprenant un corps de pose présentant une partie centrale pourvue d'un axe longitudinal et au moins une partie latérale qui s'étend vers le haut à partir de celle-ci.

De nombreux accessoires destinés aux jeunes enfants sont pourvus de dispositifs de sécurité et/ou de matériaux souples et mous destinés, par exemple, à amortir les chocs, à éviter des blessures ou encore à éviter des chutes. Plus particulièrement, des accessoires tels que les coussins à langer ou les tables pour habiller les enfants sont généralement pourvus d'un corps de pose et de parois latérales en un matériau souple et mou, recouvert par une housse, une toile ou un film en matière plastique facilement nettoyable.

Le matériau souple et mou est destiné à amortir les chocs pour éviter toute blessure et les parois latérales constituent une barrière pour éviter que l'enfant ne quitte le corps de pose, ce qui pourrait entraîner sa chute.

De tels dispositifs sont connus et diverses alternatives sont décrites pour assurer la sécurité et le confort des enfants. Par exemple, le brevet US6505366 décrit un coussin qui est posé sur les meubles pour bébés et qui présente une base ainsi que des parois latérales gonflables. Le corps de pose constitué de sections gonflables assure le confort du bébé en amortissant les chocs et les parois latérales gonflées constituent des barrières délimitant le corps de pose pour que le bébé ne la quitte pas.

Le brevet GB2263232 concerne un coussin gonflable pour les nourrissons et est également pourvu de parois latérales gonflables.

Le brevet US4788726 décrit également un coussin de protection mais celui-ci n'est pas gonflable et est muni de deux coussins latéraux fixes en tissu pour éviter que le nourrisson ne se retrouve en dehors de la surface délimitée par ces rouleaux en tissu.

Tous ces dispositifs sont munis de parois latérales afin d'éviter que le nourrisson ou l'enfant ne quitte le corps de pose, ce qui pourrait entraîner sa chute puisque ce type de dispositif de protection est généralement prévu pour être placé sur des meubles d'une certaine hauteur lors de leur utilisation.

Malheureusement, le nourrisson ou l'enfant parvient souvent à franchir ces parois latérales en les escaladant ou en gigotant et se retrouve ainsi en dehors du corps de pose. Ces dispositifs n'assurent donc pas une sécurité optimale et ne sont pas infaillibles puisque les enfants peuvent aisément passer au dessus des parois latérales et se retrouver en position d'insécurité.

L'invention a pour but de pallier à au moins une partie des inconvénients de l'état de la technique en procurant un dispositif dynamique de sécurité empêchant les enfants de déborder de celui-ci, par exemple de franchir aisément les parois latérales délimitant un corps de pose. Pour résoudre ce problème d'insécurité du nourrisson ou de l'enfant, il est prévu suivant l'invention, un dispositif tel qu'indiqué au début dans lequel ledit corps de pose est au moins partiellement formé d'au moins un rouleau rotatif présentant une zone de contact, capable de tourner de manière unidirectionnelle autour d'un axe de rotation, de façon que ladite zone de contact tourne uniquement en direction dudit axe longitudinal de la partie centrale dudit corps de pose. Un tel dispositif dont le corps de pose est au moins partiellement formée d'au moins un rouleau unidirectionnel rotatif a pour avantage de toujours diriger l'enfant ou le nourrisson vers la partie centrale du corps de pose dès que l'enfant ou le nourrisson effectue des mouvements sur le corps de pose, par exemple lorsqu'il s'oriente vers l'une des extrémités du corps de pose. En effet, la libre rotation d'au moins un rouleau unidirectionnel rotatif va toujours ramener l'enfant au niveau de l'axe longitudinal de la partie centrale du corps de pose et ainsi assurer sa sécurité en évitant qu'il ne quitte le corps de pose, ce qui pourrait entraîner sa chute.

On entend par « zone de contact » d'un rouleau rotatif, la partie du rouleau rotatif qui est visible et avec laquelle l'enfant entre en contact lorsqu'il bouge, ce qui a pour effet de faire tourner le rouleau unidirectionnel rotatif vers l'axe longitudinal de la partie centrale du corps de pose et de rendre la zone de contact non visible.

Avantageusement, dans le dispositif de sécurité pour enfant selon l'invention, ladite au moins une partie latérale est pourvue d'une série de rouleaux unidirectionnels rotatifs, de préférence de deux rouleaux unidirectionnels rotatifs. Ces rouleaux peuvent entrer en rotation de manière séparée ou ensemble et ce, indépendamment l'un de l'autre ou non. La présence de plusieurs rouleaux unidirectionnels rotatifs sur au moins une des parties latérales a pour avantage d'assurer le maintien de l'enfant sur le corps de pose puisque la libre rotation des rouleaux vers l'axe longitudinal de la partie centrale va systématiquement ramener l'enfant vers la partie centrale dès que l'enfant est en contact avec les rouleaux rotatifs des parties latérales.

La présence de plusieurs rouleaux unidirectionnels rotatifs sur au moins une des parties latérales a pour avantage d'augmenter la présence de zones de contact sur lesdites parties latérales, puisque la hauteur des parties latérales est de cette façon plus élevée. En outre, deux rouleaux de plus empilés les uns sur les autres permettent de diminuer le diamètre de ceux-ci par rapport à la présence d'un seul rouleau qui, s'il devait assurer la même hauteur de protection, serait d'un diamètre plus élevé. En outre, des rouleaux de diamètres plus petits sont moins lourds et entrent donc plus vite en mouvement pour ramener l'enfant vers la partie centrale dès que l'enfant est en contact avec une zone de contact d'un des rouleaux rotatifs unidirectionnels.

Dans une forme de réalisation particulière selon l'invention, les deux parties latérales du corps de pose du dispositif de sécurité sont pourvues d'une série de rouleaux unidirectionnels rotatifs, de préférence de deux rouleaux unidirectionnels rotatifs. La présence de rouleaux unidirectionnels rotatifs sur les deux parties latérales permet une plus large utilisation du dispositif de sécurité sur tout type de surface plane, par exemple une table. Les deux parties latérales étant munies d'une série de rouleaux unidirectionnels rotatifs, le dispositif assure la sécurité de l'enfant quelque soit la direction des mouvements de ce dernier, par exemple s'il se dirige ou effectue des mouvements vers la droite ou vers la gauche par rapport à l'axe longitudinal de la partie centrale du corps de pose. Ce dispositif ne demande donc plus d'être disposer contre une surface verticale, tout en pouvant l'être.

Dans une variante selon la présente invention, une seule des deux parties latérales est pourvue d'une série de rouleaux unidirectionnels rotatifs, de préférence deux rouleaux unidirectionnels rotatifs. La présence de rouleaux unidirectionnels rotatifs sur une seule des deux parties latérales permet de simplifier la conception du dispositif tout en assurant la sécurité de l'enfant à condition que la partie latérale sans rouleaux soit placée contre ou à proximité d'une paroi verticale fixe, par exemple un mur.

De préférence, le corps de pose du dispositif de sécurité selon l'invention est pourvu de rouleaux unidirectionnels rotatifs à la fois sur la partie centrale et sur au moins une partie latérale. De préférence, la partie centrale est pourvue de deux à quatorze rouleaux unidirectionnels rotatifs et les parties latérales sont pourvues de deux rouleaux unidirectionnels rotatifs. La présence de rouleaux rotatifs sur l'ensemble du corps de pose assure une sécurité optimale de l'enfant puisque ce dernier doit d'abord franchir les rouleaux rotatifs de la partie centrale pour ensuite être confronté aux rouleaux rotatifs des parties latérales. Ce mode de réalisation constitue ainsi un double système de sécurité lié à la présence simultanée de rouleaux rotatifs sur la partie centrale et les parties latérales. Dans cette forme de réalisation, les rouleaux à gauche de l'axe longitudinal tournent de manière unidirectionnelle dans le sens horloger tandis que les rouleaux à droite de l'axe longitudinal tournent de manière unidirectionnelle dans le sens anti-horloger.

L'invention comprend avantageusement un dispositif anti-retournement, par exemple sous forme d'un socle ou de pieds pouvant être rétractés. Ce dispositif anti-retournement assure la stabilité du corps de pose lorsque l'enfant bouge et s'agite sur cette dernière. Le socle ou les pieds sont agencés pour éviter tout basculement ou tout retournement du dispositif de sécurité.

Dans une forme de réalisation avantageuse, les parties latérales du corps de pose sont articulées autour d'un axe de façon à être rabattues en direction du corps de pose. Ceci a pour avantage de rendre le dispositif de sécurité compact lorsqu'il n'est pas utilisé.

De façon avantageuse, les rouleaux unidirectionnels rotatifs sont agencés pour tourner autour d'un axe longitudinal à l'aide d'un système de roulements mécaniques mutuels, par exemple un système de roulements à billes, un système de roulements à rouleaux ou un système de roulements à aiguilles. De tels systèmes de roulements sont sensibles et permettent aux rouleaux de tourner en réponse à tout mouvement de l'enfant même si ce dernier n'effectue que de faible mouvement effleurant la zone de contact des rouleaux rotatifs.

Préférentiellement, le corps de pose ainsi que les rouleaux rotatifs sont formés dans un matériau souple et mou, par exemple de la mousse de polyuréthane ou toute mousse à haute densité, par exemple une mousse de densité égale à 24 kg/m². Ce matériau est de préférence recouvert par une couche protectrice sous forme d'un film en matière plastique ou d'une toile enduite sans phtalate, lisse et facile à nettoyer, ce qui est particulièrement avantageux lorsqu'il s'agit de s'occuper de jeunes enfants, par exemple lorsqu'il s'agit de les langer.

Avantageusement, le corps de pose selon l'invention est de forme évasée, les parties latérales étant inclinées vers l'extérieur par rapport à la partie centrale du corps de pose. Cette inclinaison permet une plus grande liberté de mouvement pour s'occuper de et manipuler l'enfant et contribue à la sécurité de l'enfant en lui opposant une paroi inclinée plutôt qu'une paroi verticale qu'il peut plus facilement escalader en s'y accrochant.

Préférentiellement, le corps de pose selon l'invention est un coussin à langer à placer sur une surface telle qu'une table ou une commode ou un cale-bébé dans un lit ou dans un parc ou un plateau de balance pour peser les nourrissons.

D'autres formes de réalisation du dispositif de sécurité suivant l'invention sont indiquées dans les revendications annexées.

D'autres caractéristiques, détails et avantages de l'invention ressortiront de la description donnée ci-après à titre non limitatif et en faisant référence aux dessins annexés.
La figure 1 est une vue en perspective d'une forme de réalisation du dispositif de sécurité selon l'invention.
La figure 2 est une vue de face d'une forme de réalisation du dispositif de sécurité illustré à la figure 1.
La figure 3 est une vue en perspective d'une forme de réalisation du dispositif de sécurité selon l'invention.
La figure 4 est une vue en perspective d'une variante du dispositif de sécurité selon l'invention.
La figure 5 est une vue en perspective d'encore une forme de réalisation du dispositif de sécurité selon l'invention.

Sur les figures, les éléments identiques ou analogues portent les mêmes références.

Comme illustré aux figures 1 et 2, le dispositif de sécurité selon la présente invention est constitué d'un corps de pose P destiné à recevoir un enfant qui y serait posé. Par exemple, ce dispositif est un coussin à langer. Le coussin à langer comprend une partie centrale 1 qui est pourvue d'un axe longitudinal 2 et de deux parties latérales 3. Ces parties latérales 3 sont disposées chacune à une extrémité de la partie centrale 1, de part et d'autre de l'axe longitudinal 2 et de façon sensiblement parallèle à l'axe longitudinal 2. Chaque partie latérale est, dans cette forme de réalisation, pourvue de deux rouleaux unidirectionnels rotatifs 4.
Le rouleau unidirectionnel rotatif 4a situé à gauche de l'axe longitudinal 2 est agencé pour entrer en rotation dans le sens horloger tandis que le rouleau unidirectionnel rotatif 4b situé à droite de l'axe longitudinal 2 est agencé pour entrer en rotation dans le sens anti-horloger. Les axes de rotation 6 desdits rouleaux unidirectionnels sont parallèles ou sensiblement parallèles à l'axe longitudinal 2. La zone de contact 5 est une zone dudit rouleau 4 susceptible de réceptionner une partie du corps de l'enfant ou du bébé qui s'y appuierait en bougeant. Cette zone de contact 5 tourne autour d'un axe de rotation 6 en direction de l'axe longitudinal 2 de la partie centrale 1. Lorsque l'enfant entre en contact avec la zone de contact 5 sur ledit rouleau unidirectionnel rotatif 4, il effectue un mouvement pour s'écarter de l'axe longitudinal 2 de la partie centrale 1 du corps de pose. Ceci pourrait aboutir à une chute de l'enfant dans un dispositif conventionnel. Toutefois, les rouleaux unidirectionnels rotatifs 4 selon l'invention tournent alors autour de l'axe de rotation 6 à l'aide d'un système de roulements mécaniques mutuels (non illustrés), et ceci permet de ramener l'enfant vers ledit axe longitudinal 2 sur la partie centrale 1. Cette rotation rend la zone de contact susdite 5 invisible au moins momentanément par rapport à un observateur situé au centre du corps de pose et en tout cas momentanément non orientée vers l'enfant. Ladite zone de contact 5 peut redevenir visible si le rouleau effectue un tour sur lui-même ou plus. Selon la présente invention, un seul sens de rotation des rouleaux rotatifs 4a, 4b est rendu possible en direction de l'axe longitudinal 2 de la partie centrale 1 du corps de pose P. Toute rotation dans le sens contraire est empêchée par un système de blocage (non illustré) de n'importe quel type. Afin d'assurer la stabilité du coussin à langer, un système anti-retournement sous forme d'un socle 7 est ajouté sous le corps de pose P.

La figure 3 illustre une autre forme de réalisation du dispositif de sécurité selon l'invention où la partie centrale 1 et les parties latérales 3 sont toutes deux munies de rouleaux unidirectionnels rotatifs 4. Ces rouleaux unidirectionnels rotatifs couvrent l'ensemble du corps de pose P. Lesdits rouleaux sont reliés au corps de pose P à l'aide de pattes de fixation 8 présentes sur les deux largeurs du corps de pose P. Les parties de ces pattes de fixation 8 qui sont reliées aux rouleaux unidirectionnels rotatifs 4 constituent l'extrémité des axes de rotation 6 autour desquels tournent lesdits rouleaux 4. Afin d'assurer la stabilité du dispositif de sécurité, un système anti-retournement sous forme de pieds 9 est ajouté.

La figure 4 illustre une autre forme de réalisation du dispositif de sécurité où seule la partie centrale 1 du corps de pose P est pourvue de rouleaux unidirectionnels rotatifs 4. Comme décrit ci-dessus, lesdits rouleaux 4 sont reliés au corps de pose P à l'aide de pattes de fixation 8.

La figure 5 illustre un mode de réalisation particulier où les parties latérales 3 du corps de pose P sont constituées chacune d'un rouleau unidirectionnel rotatif 4, lesdits rouleaux étant reliés au corps de pose P à l'aide de patte de fixation 8.

## Revendications

1. Dispositif de sécurité pour enfant comprenant un corps de pose (P) présentant une partie centrale (1) pourvue d'un axe longitudinal (2) et au moins une partie latérale (3) qui s'étend vers le haut à partir de celle-ci,
**caractérisé en ce que** le corps de pose (P) est au moins partiellement formée d'au moins un rouleau rotatif (4) présentant une zone de contact (5) capable de tourner de manière unidirectionnelle autour d'un axe de rotation (6), de façon que la zone de contact (5) tourne uniquement en direction de l'axe longitudinal (2) susdit de sorte à ramener l'enfant vers ledit axe longitudinal (2) sur la partie centrale (1).

2. Dispositif de sécurité pour enfant selon la revendication 1, **caractérisé en ce que** ladite au moins une partie latérale qui s'étend vers le haut (3) à partir dudit corps de pose (P) est pourvue d'une série de rouleaux unidirectionnels rotatifs (4), de préférence de deux rouleaux unidirectionnels rotatifs (4).

3. Dispositif de sécurité pour enfant selon la revendication 1, **caractérisé en ce qu'il** comprend deux parties latérales (3) s'étendant vers le haut à partir dudit corps de pose (P), chaque partie latérale (3) étant pourvue d'une série de rouleaux unidirectionnels rotatifs (4), de préférence de deux rouleaux unidirectionnels rotatifs (4).

4. Dispositif de sécurité pour enfant selon les revendications 1 ou 2, **caractérisé en ce qu'il** comprend deux parties latérales (3) s'étendant vers le haut à partir dudit corps de pose (P) dont une seule est pourvue d'une série de rouleaux unidirectionnels rotatifs (4), de préférence de deux rouleaux unidirectionnels rotatifs (4).

5. Dispositif de sécurité pour enfant selon l'une quelconque des revendications 1 à 4, **caractérisé en ce que** la partie centrale (1) et au moins une partie latérale (3) s'étendant vers le haut à partir de dudit corps de pose (P) sont pourvues d'une série de rouleaux unidirectionnels rotatifs (4).

6. Dispositif de sécurité pour enfant selon l'une des quelconques revendications 1 à 5, **caractérisé en ce que** ledit corps de pose (P) est muni dans une partie inférieure d'un dispositif anti-retournement, par exemple sous la forme d'un socle (7) ou sous la forme de pieds (9).

7. Dispositif de sécurité pour enfant selon l'une des quelconques revendications 1 à 6, **caractérisé en ce que** lesdites parties latérales (3) s'étendant vers le haut à partir dudit corps de pose (P) sont articulées autour d'un axe de façon à être rabattue en direction du corps de pose (P).

8. Dispositif de sécurité pour enfant selon l'une des quelconques revendications 1 à 7, **caractérisé en ce que** lesdits rouleaux unidirectionnels rotatifs (4) tournent autour d'un axe longitudinal à l'aide d'un système de roulements mécaniques mutuels.

9. Dispositif de sécurité pour enfant selon l'une des quelconques revendications 1 à 8, **caractérisé en ce que** ledit corps de pose (P) est en polyuréthane et recouverte d'un film protecteur (coating).

10. Dispositif de sécurité pour enfant selon l'une des quelconques revendications 1 à 9, **caractérisé en ce que** ledit corps de pose (P) est de forme évasée, les parties latérales s'étendant vers le haut à partir dudit corps de pose (P) étant inclinées vers l'extérieur du corps de pose (P).

11. Dispositif de sécurité pour enfant selon l'une des quelconques revendications 1 à 9, **caractérisé en ce qu'il** consiste en un coussin à langer à placer de préférence sur une surface plane.

12. Dispositif de sécurité pour enfant selon l'une des quelconques revendications 1 à 9, **caractérisé en ce qu'il** consiste en un cale-bébé à placer de préférence dans un lit ou dans un parc.

13. Dispositif de sécurité pour enfant selon l'une des quelconques revendications 1 à 9, **caractérisé en ce qu'il** consiste en un plateau de balance pour peser les nourrissons.

## Patentansprüche

1. Kindersicherheitsvorrichtung, die einen Liegekörper (P) umfasst, der einen zentralen Teil (1), der mit einer Längsachse (2) versehen ist, und mindestens einen seitlichen Teil (3) aufweist, der sich von dem ersteren nach oben erstreckt,
**dadurch gekennzeichnet, dass** der Liegekörper (P) zumindest zum Teil von mindestens einer drehbaren Rolle (4) gebildet wird, die eine Kontaktzone (5) aufweist und sich unidirektional um eine Drehachse (6) drehen kann, so dass die Kontaktzone (5) sich nur in Richtung der oben genannten Längsachse (2) dreht, um das Kind zu der Längsachse (2) auf dem zentralen Teil (1) zurückzuführen.

2. Kindersicherheitsvorrichtung nach Anspruch 1, **dadurch gekennzeichnet, dass** der mindestens eine seitliche Teil, der sich von dem Liegekörper (P) nach oben erstreckt (3), mit einer Reihe unidirektionaler drehbarer Rollen (4), vorzugsweise zwei unidirektionalen drehbaren Rollen (4) versehen ist.

3. Kindersicherheitsvorrichtung nach Anspruch 1, **dadurch gekennzeichnet, dass** sie zwei seitliche Teile (3), die sich von dem Liegekörper (P) nach oben erstrecken, umfasst, wobei jeder seitliche Teil (3) mit einer Reihe unidirektionaler drehbarer Rollen (4), vorzugsweise zwei unidirektionalen drehbaren Rollen (4) versehen ist.

4. Kindersicherheitsvorrichtung nach den Ansprüchen 1 oder 2, **dadurch gekennzeichnet, dass** sie zwei seitliche Teile (3), die sich von dem Liegekörper (P) nach oben erstrecken, umfasst, von denen ein einziger mit einer Reihe unidirektionaler drehbarer Rollen (4), vorzugsweise zwei unidirektionalen drehbaren Rollen (4) versehen ist.

5. Kindersicherheitsvorrichtung nach einem der Ansprüche 1 bis 4, **dadurch gekennzeichnet, dass** der zentrale Teil (1) und mindestens ein seitlicher Teil (3), der sich von dem Liegekörper (P) nach oben erstreckt, mit einer Reihe unidirektionaler drehbarer Rollen (4) versehen sind.

6. Kindersicherheitsvorrichtung nach einem der Ansprüche 1 bis 5, **dadurch gekennzeichnet, dass** der Liegekörper (P) in einem unteren Teil mit einer Kippschutzvorrichtung ausgestattet ist, beispielsweise in der Form eines Sockels (7) oder in der Form von Füßen (9).

7. Kindersicherheitsvorrichtung nach einem der Ansprüche 1 bis 6, **dadurch gekennzeichnet, dass** die seitlichen Teile (3), die sich von dem Liegekörper (P) nach oben erstrecken, um eine Achse angelenkt ist, um in Richtung des Liegekörpers (P) geklappt zu werden.

8. Kindersicherheitsvorrichtung nach einem der Ansprüche 1 bis 7, **dadurch gekennzeichnet, dass** die unidirektionalen drehbaren Rollen (4) sich mithilfe eines Systems von beidseitigen mechanischen Lagern um eine Längsachse drehen.

9. Kindersicherheitsvorrichtung nach einem der Ansprüche 1 bis 8, **dadurch gekennzeichnet, dass** der Liegekörper (P) aus Polyurethan ist und mit einer Schutzfolie (Beschichtung) überzogen ist.

10. Kindersicherheitsvorrichtung nach einem der Ansprüche 1 bis 9, **dadurch gekennzeichnet, dass** der Liegekörper (P) eine ausgeweitete Form hat, wobei die seitlichen Teile, die sich von dem Liegekörper (P) nach oben erstrecken, zur Außenseite des Liegekörpers (P) geneigt sind.

11. Kindersicherheitsvorrichtung nach einem der Ansprüche 1 bis 9, **dadurch gekennzeichnet, dass** sie aus Wickelkissen besteht, das vorzugsweise auf einer ebenen Fläche zu platzieren ist.

12. Kindersicherheitsvorrichtung nach einem der Ansprüche 1 bis 9, **dadurch gekennzeichnet, dass** sie aus einem Stützkissen besteht, das vorzugsweise in einem Bett oder in einem Laufstall zu platzieren ist.

13. Kindersicherheitsvorrichtung nach einem der Ansprüche 1 bis 9, **dadurch gekennzeichnet, dass** sie aus einer Wiegeschale zum Wiegen von Säuglingen besteht.

## Claims

1. A child safety device comprising a placement body (P) have a central part (1) provided with a longitudinal axis (2) and at least one side part (3) that extends upward from the latter,
**characterized in that** the placement body (P) is at least partially formed by at least one rotating roller (4) having a contact area (5) capable of rotating unidirectionally around an axis of rotation (6), such that the contact area (5) rotates only in the direction of the aforementioned longitudinal axis (2) so as to return the child toward said longitudinal axis (2) on the central part (1).

2. The child safety device according to claim 1, **characterized in that** at least one side part that extends upward (3) from said placement body (P) is provided with a series of rotating unidirectional rollers (4), preferably two rotating unidirectional rollers (4).

3. The child safety device according to claim 1, **characterized in that** it comprises two side parts (3) extending upward from said placement body (P), each side part (3) being provided with a series of rotating unidirectional rollers (4), preferably two rotating unidirectional rollers (4).

4. The child safety device according to claims 1 or 2, **characterized in that** it comprises two side parts (3) extending upward from said placement body (P), only one of which is provided with a series of rotating unidirectional rollers (4), preferably two rotating unidirectional rollers (4).

5. The child safety device according to any one of claims 1 to 4, **characterized in that** the central part (1) and at least one side part (3) extending upward from said placement body (P) are provided with a series of rotating unidirectional rollers (4).

6. The child safety device according to any one of claims 1 to 5, **characterized in that** said placement body (P) is provided in a lower part of a non-return device, for example in the form of a pedestal (7) or in the form of feet (9).

7. The child safety device according to any one of claims 1 to 6, **characterized in that** said side parts (3) extending upward from said placement body (P) are articulated around an axis so as to be folded down toward the placement body (P).

8. The child safety device according to any one of claims 1 to 7, **characterized in that** said rotating unidirectional rollers (4) rotate around a longitudinal axis using a mutual mechanical bearing system.

9. The child safety device according to any one of claims 1 to 8, **characterized in that** said placement body (P) is made from polyurethane and covered with a protective film (coating).

10. The child safety device according to any one of claims 1 to 9, **characterized in that** said placement body (P) has a flared shape, the side part extending upward from said placement body (P) being inclined toward the outside of the placement body (P).

11. The child safety device according to any one of claims 1 to 9, **characterized in that** it consists of a changing pad preferably to be placed on a flat surface.

12. The child safety device according to any one of claims 1 to 9, **characterized in that** it consists of a baby wedge preferably placed in a bed or playpen.

13. The child safety device according to any one of claims 1 to 9, **characterized in that** it consists of a weighing scale pan for weighing infants.
